# EUROPÄISCHE PATENTSCHRIFT

(11) **EP 3 133 898 B1**
(45) Veröffentlichungstag und Bekanntmachung des Hinweises auf die Patenterteilung: **09.01.2019**
(21) Anmeldenummer: 16002158.0
(22) Anmeldetag: 06.10.2016
(51) Int. Cl.: H05B 3/14, H05B 3/26

(54) **THERMO-MANAGEMENT-SYSTEM INFRAROT-GRAPHEN-BASIS**
THERMO-MANAGEMENT SYSTEM INFRARED GRAPHENE BASIS
SYSTÈME DE GESTION THERMIQUE À BASE DE GRAPHÈNE SENSIBLE À L'INFRAROUGE

(30) Priorität: 07.10.2015 DE 102015013006
(43) Veröffentlichungstag der Anmeldung: 22.02.2017
(73) Patentinhaber: Baltaci, Emine, 44532 Lünen (DE)
(72) Erfinder: Beier, Gerhard, 54309 Newel (DE)
(74) Vertreter: Kalkoff & Partner

(56) Entgegenhaltungen:
- EP-A1- 2 224 784
- WO-A1-2014/205498
- DE-A1-102011 008 030
- DE-A1-102011 086 448
- DE-A1-102014 012 687
- DE-U1-202009 000 136
- DE-U1-202010 009 208
- DE-U1-202010 013 516
- US-A1- 2010 122 980

## Beschreibung

Die Erfindung betrifft eine Vorrichtung zur Erwärmung durch Infrarotstrahlung mittels einer Matrix, die eine molekulare Eigenfrequenz aufweist. Sie kann bei allen technischen Vorgängen, deren Prozess mit einer Temperaturänderung verbunden ist, Anwendung finden. Dabei können die bei bekannten Vorrichtungen und Verfahren auftretenden Energieverluste und der Materialaufwand verringert werden. Die üblicherweise in vielen gewerblichen Anlagen verwendeten Quarzstrahler oder andere Hochtemperatursysteme mit hohem Energiebedarf können damit ersetzt oder ergänzt werden.

Aus der Druckschrift WO 2014/205498 A1 ist bereits eine elektrothermische Zusammensetzung bekannt, umfassend: mindestens eine Kohlenstoffkomponente; mindestens eine Graphitkomponente und ein optionales Bindemittel oder Träger, wobei der Kohlenstoff, Graphit und / oder ihr Verhältnis so gewählt sind, dass die Zusammensetzung oder ein aus der Zusammensetzung gebildetes Material einen thermischen Widerstandskoeffizienten (TCR) von etwa Null aufweist oder über einen vorgegebenen Temperaturbereich im Wesentlichen gleichbleibend ist. Weiterhin betrifft diese Druckschrift eine Vorrichtung oder ein Material, das durch die elektrothermische Zusammensetzung hergestellt oder gebildet wird.

Die Druckschrift DE 20 2010 009208 U1 lehrt ein flexibles, flächiges Heizelement umfassend mindestens ein Heizmittel mit mindestens einem elektrisch leitfähigen Material, das zumindest Kohlenstoffpartikel umfasst, zwei an dem Heizmittel angeordnete, elektrische Kontaktmittel, die ausschließlich zumindest einen Teil gegenüberliegender Randbereiche des Heizelementes bedecken, um das Heizmittel über die Breite des Heizelementes mit Strom zu beaufschlagen, und zusätzlich zumindest ein Befestigungsmittel zur Befestigung des Heizelementes an einem Objekt, wobei das Befestigungsmittel zumindest einen Teil einer Anlagefläche des Heizelementes bildet.

Die Druckschrift DE 20 2009 000136 U1 zeigt bereits eine Heizeinrichtung aus mindestens einem thermisch belastbarem Formkörper für die Beheizung von Räumen, Aggregaten und Materialien in fester, liquider und kombinierter Form aus Glas, Glaskeramik, Keramik, Marmor und anderen Natursteinen, synthetischen Polymeren und Metallen mit einer elektrisch leitfähigen Strukturschicht, die geometrisch konstruiert ist und bei Stromdurchfluss infrarote Wärmestrahlung erzeugt, dadurch gekennzeichnet, dass die elektrisch leitende Strukturschicht ein definiertes Netzwerk aus Carbonvlies, Carbon Nanotubes, Carbon Nanofasern und Nanokeramik aufweist, deren strukturelle Charakteristik einsatzbezogen verwendet wird.

Die Erfindung basiert auf den klassischen Gesetzen der Strahlung schwarzer Körper nach STEFAN/BOLTZMANN. Entsprechend diesem T₄-Gesetz beträgt die abgestrahlte Leistung ca. 90% der zugeführten elektrischen Energie. Die erfindungsgemäße Vorrichtung wandelt die zugeführte elektrische Energie in infrarote Temperaturstrahlung um. Die emittierte Strahlung entspricht in ihrer spektralen Verteilung völlig dem Wellenlängenbereich von 7 µm bis 50 µm je nach gewähltem ohmschen Widerstand und dem jeweiligen Einsatzzweck.

Die molekulare Eigenfrequenz der verwendeten Materialien bestimmt den Wirkungsgrad der Vorrichtung, der mit relativ einfachen Mitteln realisierbar ist. Dies betrifft insbesondere Prozesse, für deren Wirksamkeit hohe Temperaturen erforderlich sind und deren Energieverbrauch relativ hoch ist.

Das Strahlungsmodul ist erfindungsgemäß flächig ausgebildet und wird von stromführenden Zuleitungen begrenzt, die parallel zueinander angeordnet sind und einen Abstand voneinander aufweisen, der einem ganzzahligen Vielfachen der vom Strahlungsmodul emittierten Wellenlänge entspricht.

Die Vorrichtung umfasst bevorzugt einen, beidseitig durch versilberte Kupferelektroden begrenzten, in unterschiedlichen Dimensionen und geometrischen Mustern auszuführenden Flächenstrahler. Die beidseitig parallel zueinander angeordneten Elektroden befinden sich in einem Abstand zueinander der dem ganzzahligem Vielfachen der vom Strahler abgestrahlten Wellenlänge entspricht. Das führt zu einer nahezu trägheitslosen Erwärmung der leitenden Matrix, weil nur geringe Spannungsverluste beim Energietransport auftreten und die Matrix sich durch die verstärkte molekulare Eigenschwingung erhitzt. Konstruktiv durch den Verwendungszweck bestimmt, kann eine mittig angeordnete dritte Elektrode auf die in zwei gleiche Teilflächen aufgeteilte Strahlerfläche aufgebracht werden, um dadurch Veränderungen im ohmschen Widerstand und der Leistung zu erzielen.

Träger der elektrisch leitenden Matrix aus Graphenen und anderen mineralischen Kohlenstoff Material sind temperaturfeste Mineralfaserplatten oder Glasfasergewebe wie auch andere mineralische oder keramische elektrisch isolierende Trägermaterialien. Die ungewöhnliche physikalische Eigenschaft der Matrix ist eine sehr hohe Mobilität der Ladungsträger und ihre wärmeleitende Struktur. Die erreichbaren hohen Temperaturen verbessern die Qualität der behandelten Produkte und Materialien, senken deren Kosten und sparen erheblich Energie. Mit infraroter Wärmestrahlung kann die thermische Leistungsfähigkeit ganzer Produktgruppen verbessert und kostengünstig verbessert werden.

Damit gebackene oder getrocknete Lebensmittel haben einen unvergleichlich besseren Geschmack. Bei der Anwendung im Agrar-oder Veterinärbereich kommt die gesundheitsfördernde Wirkung der Infrarotstrahlung im Besonderen zur Geltung. Die hier beschriebene Technologie basiert auf dem Einsatz von GNP-Materialien. (Graphen Nano Platelets) Dieses zweidimensionale Kohlenstoffmaterial ist Hauptbestanteil der Matrix. Dank ihrer extrem hohen elektrischen Leitfähigkeit können sich Elektronen etwa 200 Mal schneller bewegen als z.B. in Silizium. Die dadurch erreichten Temperaturen von 400-500°C auf definierten Flächen von Temperaturstrahlungsheizungen bei geringen Energieeinsatz führen in vielen Industriesparten zu einem Umdenken gegenüber herkömmlichen Heiz-und Wärmesystemen.

Die EU und Korea investieren in entsprechende Forschungsprojekte jeweils 1.5 Milliarden Dollar. Dies zeigt die Bedeutung und den Wert des hier beschriebenen Thermo-Management-Systems.

## Patentansprüche

1. Vorrichtung zum Erwärmen durch Infrarotstrahlung, bestehend aus
- einem Strahlungsmodul mit einer elektrisch leitenden Matrix aus Materialien, die eine molekulare Eigenfrequenz aufweisen und für eine Erwärmung in einem Strahlungsbereich des Strahlungsmoduls angeordnet sind, wobei
- mittels des Strahlungsmoduls eine elektromagnetische Strahlung in einer Frequenz abstrahlbar ist, die in der Größenordnung der molekularen Eigenfrequenz der Materialien der elektrisch leitenden Matrix liegt, wobei
- das Strahlungsmodul flächig ausgebildet ist und
- von stromführenden Zuleitungen begrenzt wird, die parallel zueinander angeordnet sind und einen Abstand voneinander aufweisen, der einem ganzzahligen Vielfachen der vom Strahlungsmodul emittierten Wellenlänge entspricht, und
- einem Träger für die elektrisch leitende Matrix aus temperaturfeste Mineralfaserplatten, Glasfasergewebe oder anderen temperaturfesten Materialien wie Glimmer, Keramik und Silikategläser,
**dadurch gekennzeichnet, dass**
- die elektrisch leitende Matrix aus Graphen Nano Platelets und weiteren Kohlenstoffbestandteilen, mineralischen und keramischen Partikeln sowie speziellen Tensiden gebildet ist, und dass
- das zweidimensionale Kohlenstoffmaterial der Graphen Nano Platelets (GNPs) der Hauptbestanteil der elektrisch leitfähigen Matrix ist.

2. Vorrichtung nach einem der vorhergehenden Ansprüche, **dadurch gekennzeichnet, dass** das Strahlungsmodul eine Emissionsfläche aufweist, die mit Keramik oder Nanokeramik in unterschiedlicher Weise wie Handauflegeverfahren, Siebdruck, Sprühen oder Streichen beschichtet wird oder durch Verwendung bioelektrischer Materialien wie Sandstein- oder Naturschieferpanelen ausgerüstet wird, deren Emissionsverhalten die Strahlungstemperatur und molekulare infrarote Wellenlänge in vorgegebener Mikrometerskalierung auf das zu erwärmende Medium oder Räume oder andere Objekte übertragen.

3. Vorrichtung nach einem der vorhergehenden Ansprüche, **dadurch gekennzeichnet, dass** die elektrisch leitende Matrix durch Beimischung von keramischen, chemischen, mineralischen Bestandteilen mit eigener Bioelektrik und molekularen Schwingungsverhalten einen positiven Temperaturkoeffizienten erzielen, der durch die Veränderung der Positionsstruktur der positiven Partikel zueinander entsteht und damit eine Minderung der aufzuwendenden elektrischen Energie und eine selbständige Eigenregelung der Betriebstemperatur der Strahlungsquelle erzielt.

4. Vorrichtung nach einem der vorhergehenden Ansprüche, **dadurch gekennzeichnet, dass** durch den konstruktiven Aufbau des Infrarot-Strahlungsmoduls in Form von liquider, pastöser oder festen Beschaffenheit der elektrisch leitenden Matrix, Strahlerelemente in unterschiedlicher geometrischer Form, flächig, zylindrisch, rund oder zweckdienlicher Beschaffenheit mit DC-Niederspannung als auch mit AC-Spannungen unterschiedlicher Voltagen betrieben werden können

5. Vorrichtung nach einem der vorhergehenden Ansprüche, **dadurch gekennzeichnet, dass** das Strahlungsmodul derart gebildet ist, dass die emittierte Strahlung in ihrer spektralen Verteilung in dem Wellenlängenbereich von 7 µm bis 50 µm liegt.

6. Vorrichtung nach einem der vorhergehenden Ansprüche, **dadurch gekennzeichnet, dass** die in einem Abstand, der dem ganzzahligem Vielfachen der vom Strahler abgestrahlten Wellenlänge entspricht, zueinander angeordneten, stromführenden Zuleitungen als Elektroden gebildet sind, die beidseitig parallel zueinander an dem Strahlungsmodul angeordnet sind.

7. Vorrichtung nach einem der vorhergehenden Ansprüche, **dadurch gekennzeichnet, dass** die Elektroden versilberte Kupferelektroden sind.

8. Vorrichtung nach einem der vorhergehenden Ansprüche, **dadurch gekennzeichnet, dass** eine mittig angeordnete dritte Elektrode auf eine in zwei gleiche Teilflächen aufgeteilte Emissionsfläche des Strahlungsmoduls aufgebracht ist, um dadurch Veränderungen im ohmschen Widerstand und der Leistung zu erzielen.

## Claims

1. A device for heating by infrared radiation, consisting of:
- a radiation module with an electrically-conductive matrix consisting of materials that have a molecular natural frequency and that are arranged for heating within a range of radiation of the radiation module, wherein
- by means of the radiation module, electromagnetic radiation can be emitted within a frequency that is within the magnitude of the molecular natural frequency of the materials of the electrically-conductive matrix, wherein
- the radiation module is designed flat, and
- is bordered by live leads that are arranged parallel to each other and have a distance from each other that corresponds to an integral multiple of the wavelength emitted by the radiation module, and
- a carrier for the electrically-conductive matrix consisting of temperature-resistant mineral fiber plates, fiberglass fabric or other temperature-resistant materials such as mica, ceramic and silicate glasses,
**characterized in that**
- the electrically-conductive matrix is made of graphene nanoplatelets and other carbon components, mineral and ceramic particles as well as special surfactants, and
- the two-dimensional carbon material of the graphene nanoplatelets (GNPs) is the primary component of the electrically-conductive matrix.

2. The device according to one of the preceding claims, **characterized in that** the radiation module has an emission surface that is coated with ceramic or nanoceramic in different ways such as manual application, screen printing, spraying or painting, or is treated by using bioelectric materials such as sandstone or natural slate panels, whose emission behaviors transmit the radiation temperature and molecular infrared wavelength on a given micrometer scale to the medium, or rooms, or other objects to be heated.

3. The device according to one of the preceding claims, **characterized in that** the electrically-conductive matrix achieves a positive temperature coefficient by adding ceramic, chemical, or mineral components with their own bioelectrics and molecular oscillation behaviors, the temperature coefficient arising by changing the position structure of the positive particles relative to each other and thereby achieving a reduction in the electrical energy to be expended and an independent self-regulation of the operating temperature of the radiation source.

4. The device according to one of the preceding claims, **characterized in that**, given the constructive design of the infrared radiation module in the form of the electrically-conductive matrix of a liquid, pasty or solid nature, radiator elements can be operated in various geometrical shapes of a flat, cylindrical, round or appropriate nature with DC low voltage as well with AC voltages of different voltages.

5. The device according to one of the preceding claims, **characterized in that** the radiation module is designed such that the spectral distribution of the emitted radiation lies within the wavelength range of 7 µm to 50 µm.

6. The device according to one of the preceding claims, **characterized in that** the live leads, arranged at a distance from each other that corresponds to the integral multiple of the wavelength emitted by the radiator, are designed as electrodes that are arranged parallel to each other on both sides of the radiation module.

7. The device according to one of the preceding claims, **characterized in that** the electrodes are silver-plated copper electrodes.

8. The device according to one of the preceding claims, **characterized in that** a third electrode arranged in the middle is placed on an emission surface of the radiation module that is divided into two equal partial surfaces in order to achieve changes in the ohmic resistance and performance.

## Revendications

1. Dispositif de chauffage par rayonnement infrarouge, comprenant
- un module rayonnant avec une matrice électriquement conductrice, constituée de matériaux qui présentent une fréquence propre de vibration moléculaire et qui sont disposés en vue d'un chauffage dans une zone de rayonnement du module rayonnant, dans lequel
- un rayonnement électromagnétique peut être émis au moyen du module rayonnant à une fréquence qui se situe dans l'ordre de grandeur de la fréquence propre de vibration moléculaire des matériaux de la matrice électriquement conductrice, dans lequel
- le module rayonnant est conçu de manière plane et
- est délimité par des câbles d'alimentation sous tension, qui sont disposés parallèlement les uns aux autres et présentent une distance les uns par rapport aux autres qui équivaut à un multiple entier de la longueur d'onde émise par le module rayonnant, et
- un support de la matrice électriquement conductrice à base de panneaux de fibres minérales, résistants à la chaleur, d'un tissu de fibres de verre ou d'autres matériaux résistants à la chaleur tels que du mica, de la céramique et des verres silicatés,
**caractérisé en ce que**
la matrice électriquement conductrice est formée de nanolamelles de graphène et d'autres composants de carbone, de particules céramiques et minérales ainsi que d'agents tensio-actifs spéciaux, et que
- le matériau de carbone bidimensionnel des nanolamelles de graphène (GNP) est le composant principal de la matrice électriquement conductrice.

2. Dispositif selon l'une des revendications précédentes, **caractérisé en ce que** le module rayonnant présente une surface d'émission, qui est revêtue de céramique ou de nanocéramique de différente manière comme le procédé de moulage par stratification au contact manuel, la sérigraphie, la pulvérisation ou l'enduction ou est équipée moyennant l'emploi de matériaux bioélectriques tels que des panneaux de grès ou d'ardoises naturelles, dont les comportements émissifs transmettent la température de rayonnement et la longueur d'onde de l'infrarouge moléculaire à une échelle micrométrique prédéfinie au milieu, aux pièces ou à d'autres objets à chauffer.

3. Dispositif selon l'une des revendications précédentes, **caractérisé en ce que** la matrice électriquement conductrice parvient moyennant l'incorporation de constituants céramiques, chimiques, minéraux, dotés d'une propre bioélectricité et de comportements vibratoires moléculaires à un coefficient de température positif, qui se produit du fait de la modification de la structure de positionnement des particules positives les unes par rapport aux autres et aboutit ainsi à un amoindrissement de l'énergie électrique à apporter et à une propre régulation autonome de la température d'exploitation de la source de rayonnement.

4. Dispositif selon l'une des revendications précédentes, **caractérisé en ce que** des éléments d'un émetteur de rayonnement peuvent être exploités sous une forme géométrique différente, plane, cylindrique, ronde ou dans un état approprié tant avec une basse tension en courant continu qu'avec des tensions en courant alternatif de différents voltages du fait de la structure de la construction du module rayonnant à infrarouge sous forme d'un état liquide, pâteux ou solide de la matrice électriquement conductrice.

5. Dispositif selon l'une des revendications précédentes, **caractérisé en ce que** le module rayonnant est formé de manière à ce que le rayonnement émis se situe dans sa répartition spectrale à l'intérieur de la bande de longueurs d'onde de 7 µm à 50 µm.

6. Dispositif selon l'une des revendications précédentes, **caractérisé en ce que** les câbles d'alimentation sous tension disposés à une distance les uns par rapport aux autres qui équivaut au multiple entier de la longueur d'onde diffusée par l'émetteur de rayonnement sont constitués comme des électrodes, qui sont disposées parallèlement l'une à l'autre de part et d'autre du module rayonnant.

7. Dispositif selon l'une des revendications précédentes, **caractérisé en ce que** les électrodes sont des électrodes en cuivre argentées.

8. Dispositif selon l'une des revendications précédentes, **caractérisé en ce qu'**une troisième électrode disposée centralement est montée sur une surface d'émission divisée en deux surfaces partielles égales du module rayonnant pour parvenir ainsi à des modifications de la résistance ohmique et de la capacité.
